# EUROPÄISCHE PATENTSCHRIFT

(11) **EP 1 424 307 B1**
(45) Veröffentlichungstag und Bekanntmachung des Hinweises auf die Patenterteilung: **29.03.2006**
(21) Anmeldenummer: 03023467.8
(22) Anmeldetag: 18.10.2003
(51) Int. Cl.: B67B 3/20, B67B 3/26, B67B 3/28, B67B 3/06

(54) **Vorrichtung zum Verschliessen von Gefässen**
Apparatus for closing containers
Dispositif pour fermer des récipients

(30) Priorität: 29.11.2002 DE 20218523 U
(43) Veröffentlichungstag der Anmeldung: 02.06.2004
(73) Patentinhaber: KHS Maschinen- und Anlagenbau Aktiengesellschaft, 44143 Dortmund (DE)
(72) Erfinder: Bernhard, Herbert, 55578 Wolfsheim (DE)

(56) Entgegenhaltungen:
- EP-A- 1 103 513
- US-A- 4 765 119

## Beschreibung

Die Erfindung bezieht sich auf eine Vorrichtung gemäß Oberbegriff des Patentanspruchs 1.

Vorrichtungen bzw. Maschinen, insbesondere auch solche umlaufender Bauart, zum Verschließen von Flaschen mit Verschlußkappen durch Aufschrauben sind grundsätzlich bekannt (US 20 76 631 oder EP 1 103 513 A). Die hierbei verwendeten Verschlußkapppen bestehen beispielsweise aus Metall (z. B. Aluminium), vorzugsweise aber auch aus Kunststoff. Sie sind mit einem Innengewinde vorgefertigt, mit dem sie zum Verschließen auf das an der Flaschenmündung vorgesehene Außengewinde der Flasche aufgeschraubt und dort mit einem vorgegebenen Drehmoment festgedreht werden.

Es hat sich dabei die eine Bauweise durchgesetzt, bei der in einem rotierend umlaufenden Rotor mehrere Schraubeinheiten vorgesehen sind, deren Welle in der üblichen Ausführung von einem auf der Welle sitzenden Ritzel gedreht wird, welches auf einem am Stator feststehenden Zahnkranz abläuft. Die Welle dreht ihrerseits den Schraubkopf, dem die Kappe zuvor in den üblichen Klemmeingriff zugeführt wurde. Die Schraubeinheiten werden beim Umlauf des Rotors nacheinander durch ihre Höhensteuerung abwärts bewegt auf die darunter stehende Flasche und schrauben dabei die Kappe auf die Flasche auf.

Aus der US 2987313 und der EP 0521581 A1 ist es bekannt, jede Schraubeinheit mit eigenem Antriebsmotor zu versehen, dessen Welle achsparallel zur Welle der Schraubeinheit angeordnet und mit dieser getrieblich gekoppelt ist. Nachteilig hierbei sind der große Aufwand für die Getriebekopplung und die zusätzlichen Lagerstellen, die mit der Vorrichtung umlaufen müssen, wobei die gesamte Schraubeinheit noch gegen die Flasche bewegt werden muß.
Man hat im Stand der Technik versucht, bei kleinem Außendurchmesser der Schraubvorrichtung die Drehzahl des Schraubkopfes unabhängig von der Umlaufdrehzahl des Rotors zu erhöhen, um die Durchsatzleistung zu vergrößern. Es ist dazu bekannt, die Welle mit einem Übersetzungsgetriebe zwischen Zahnkranz und Ritzel zu versehen, das die Drehzahl erhöht. Aus baulichen Gründen bei der ge-gebenen engen Anordnung der Schraubeinheiten in einer Schraubvorrichtung stößt dies jedoch auf erhebliche konstruktive Schwierigkeiten. Eine ähnliche Konstruktion zeigt die EPO 690 020 A1. Bei dieser Konstruktion ergibt sich jedoch aus den dort gewollten Gründen durch das Getriebe eine unerwünschte Drehzahlverringerung des Schraubkopfes. Eine weitere ähnliche Konstruktion zeigt die DE 91 02 659 U1. Bei dieser Konstruktion sind zwei Getriebe wahlweise für unterschiedliche Schraubtiefen umschaltbar vorgesehen, was in einer sehr aufwendigen Konstruktion resultiert.

Schließlich ist eine Vorrichtung zum Verschließen von Flaschen oder dergleichen Behälter mit Verschluß- oder Schraubkappen mit mehreren am Umfang eines um eine vertikale Maschinenachse (VA) umlaufenden Rotors gebildeten Verschließpositionen bekanntgeworden, denen die zu verschließenden Behälter an einem Behältereinlauf übergeben und die verschlossenen Behälter an einem Behälterauslauf entnommen werden. Jede Verschließposition weist einen Behälterträger, Auswerfersteuerstangen und eine an einem unteren Ende mit einem Schraubkopf versehene, um einen Behälter- bzw. Spindelachse (SA) drehbar gelagerte Schraubspindel auf, die um ihre Spindelachse (SA) durch einen Antrieb rotierend drehbar ist, wobei der Antrieb der Schraubspindeln hinsichtlich des auf die Schraubköpfe übertragenen Drehmoments und/oder der Drehzahl der Schraubköpfe einstellbar bzw. steuerbar ist.

Ausgehend von diesem Stand der Technik liegt der vorliegenden Erfindung die Aufgabe zugrunde, eine gattungsgemäße Verschlußmaschine so weiterzubilden, daß ein oberer zentraler Antrieb mit höhenmäßig quasi feststehenden Verschlußköpfen gebildet ist, denen die Flaschen aus ihrer unteren Einlaufpositon in deren Verschlußposition und dann wieder abwärts zugeführt werden, wobei oberhalb der höhenmäßig bewegten Flaschen, Gefäße und dergleichen möglichst wenig Bauteile verbleiben sollen, so daß sich eine gefällige und niedrige Bauweise solcher Verschlußmaschinen ergibt. Diese sollten insbesondere aus hygienischen Gründen unanfällig und leicht zu reinigen sein. Insbesondere soll eine offene Desinfektion von innen und außen möglich sein.

Gelöst wird diese der Erfindung zugrunde liegende Aufgabe durch die Merkmale des unabhängigen Anspruch 1, der auch zum Inhalt der nachfolgenden Beschreibung heranzuziehen ist.

Weiterbildungen der Erfindung sind Gegenstand der Unteransprüche.

Die Erfindung wird im folgenden anhand der Figuren an einem Ausführungsbeispiel näher erläutert. Es zeigen:
- Fig. 1: in vereinfachter Darstellung und teilweise im Schnitt einen Schraubverschließer bzw. eine Maschine umlaufender Bauart zum Verschließen von Behältern, nämlich Kunststoff-Flaschen mit Verschluß- oder Schraubkappen,
- Fig. 2 und Fig. 2a: eine Einzeldarstellung und in Seitenansicht einen der Schraubwellensätze der Maschine,
- Fig. 3-6: in Teildarstellung jeweils das untere Ende des Schraubwellensatzes der Fig. 2 bei der Übernahme einer Schraubkappe durch den Schraubkopf bzw. bis hin zum Aufschrauben der Schraubkappe auf eine Flasche,
- Fig. 7 und 8: das Ende des Schraubungsgangs und Abdrücken der verschlossenen Flasche bzw. Auswerfen einer unverschlossenen Schraubkappe

Die in den Figuren allgemein mit 1 bezeichnete Vorrichtung dient zum Verschließen von Behältern, nämlich Flaschen 2 mit Verschluß- bzw. Schraubkappen 3, die aus einem geeigneten Material, beispielsweise aus Metall (Aluminium) oder Kunststoff hergestellt sind und ein vorgefertigtes Innengewinde aufweisen, mit dem sie zum Verschließen einer Flasche 2 auf das im Bereich der Flaschenmündung vorgesehene Flaschenaußengewinde 4 aufschraubbar sind. Zum Verschließen werden die aufrecht stehenden Flaschen 2 von einem nicht dargestellten Transporteur über einen Flascheneinlauf der Vorrichtung 1 bildenden Einlaufstern 5 jeweils nacheinander an eine der Verschließpositionen 6 übergeben, die am Umfang des um eine vertikale Maschinenachse VA in Richtung des Pfeiles A umlaufend angetriebenen Rotors 7 vorgesehen sind, und zwar in gleichmäßigen Winkelabständen um die Achse VA verteilt. Die verschlossenen Flaschen 2 werden über einen Auslaufstern 8 den Verschließpositionen 6 entnommen und über einen nicht dargestellten Transporteur abgeführt.
An jeder Verschließposition 6 ist ein Gefäß- oder Flaschenträger oder Flaschenhalter 9 zur Aufnahme und Halterung einer mit ihrer Flaschenachse parallel oder annähernd parallel zur Achse VA angeordneten Flasche 2 vorgesehen. Weiterhin ist jeder Verschließposition 6 über dem Flaschenhalter 9 ein gesonderter Schraubwellensatz 10 zugeordnet, der unter anderem eine mit ihrer Achse SA parallel zur Achse VA liegenden Schraubwelle 11 mit einem unteren Schraubkopf 12 aufweist. In der nachstehend noch im Detail beschriebenen Weise führt jede Flasche und damit auch der jeweilige Flaschenhalter bei umlaufenden Rotor 7 eine gesteuerte vertikale Hubbewegung derart aus, daß von jedem Schraubkopf 12 an einer Übergabeposition 13 jeweils eine Schraubkappe aufgenommen, dann anschließend die Mündung der Flasche gegen die Schraubkappe bewegt wird und dort durch Drehen der Spindel 11 um die Spindelachse SA aufgeschraubt und mit einem vorgegebenen Drehmoment festgedreht wird. Die Übergabeposition 13 ist in Umlaufrichtung A des Rotors 7 zwischen dem Auslaufstern 8 und dem Einlaufstern 5 vorgesehen ist. Der Übergabeposition 13 werden die Schraub- oder Verschlußkappen 3 über eine Zuführung 14 von einem nicht dargestellten Magazin in der erforderlichen Orientierung und in einer einspurigen Reihe dicht aneinander anschließend zugeführt. Die Übergabeposition 13 befindet sich unterhalb der Bewegungsbahn, auf der die Schraubköpfe 12 bei umlaufenden Rotor 7 umlaufen. Nachstehend werden die wesentlichen Funktionen und Funktionselemente der Vorrichtung 1 näher im Detail beschrieben.

In Fig. 2 und Fig. 2a sind Einzelheiten der Verschlußeinrichtung dargestellt. So zeigt Fig. 2 den Rotor 7 in Form einer Säule 71 in oder an welcher die üblichen Rotationselemente, Medienführungen, Steuer- und Elektroleitungen und -anschlüsse sowie sonstige erforderliche Maschinen- und Elektroteile und Datenträger angeordnet und untergebracht sind. Diese Säule 71 nimmt die nach außen gerichtete Verschlußeinrichtung entweder an einer Rotorplatte 16 oder sternförmig ausgerichteten offenen Haltearmen auf. Dabei sind die Verschlußvorrichtungen im wesentlichen frei von Ein-und/oder Umbauten und so offen wie technisch möglich ausgeführt, um für alle Maschinenteile eine optimale Zugänglichkeit insbesondere für optimale Reinigungs- und Desinfektionsaufgaben zu schaffen. Hierzu ist die Verschlußvorrichtung 6 mit ihrem Schraubwellensatz 10 und der Schraubwelle 11 sowie dem Schraubkopf 12 und dem Antrieb 15 in einer oberen Rotorplatte 16 von allen Seiten im wesentlichen frei zugänglich gelagert. Parallel zu der Schraubwelle 11 und deren Achse SA ist eine Trägerstange 17 vorgesehen, deren oberes Ende zweckmäßig in der Rotorplatte so höhenbeweglich ist, daß auch die Lagerstelle selbst einer intensiver Reinigung und Desinfektion unterzogen werden kann. Die Trägerstange 17 ist auf Abstand von der Achse SA zum Zentrum des Rotors 7 hin unterhalb in einer weiteren Rotorplatte 18 geringeren Durchmessers gelagert und nimmt die eigentliche Gefäßhalteeinrichtung bzw. den Flaschenhalter 9 auf. Dieser wird mittels der von der Kurvenrolle 19 der Trägerstange 17 abgefahrenen Steuerkurve 20 höhenbeweglich gegen die Schraubköpfe 12 und zurück bewegt. Zusätzlich ist an der höhenbeweglichen Trägerstange 17 auch der Auswerfer 21 für nicht verwertete und/oder hängengebliebene oder nicht aus der Verschließposition entfernte Verschlüsse bzw. Schraubkappen 3 vorgesehen. Der Auswerfer 21 selbst ist höhenbeweglich auf der Schraubwelle gelagert und kann gegen die Kraft der Feder 22 von der Auswerfersteuerstange 23, die zweckmäßig gemeinsam mit dem Flaschenhalter 9 höhenbeweglich ist, nach unten zum Entfemen einer Schraubkappe 3 angesteuert werden. Dabei sind Auswerferfinger 24 vorgesehen, die in dem Hohlraum 25 eine mit ihnen verbundene Druckplatte 26 bewegen, wie insbesondere aus Fig. 8 hervorgeht.
Die Rotorplatten 16 und 18 können zweckmäßig schräg nach unten von der zentralen Achse VA abgerichtet sein oder besondere Ausformungen aufweisen, die ein sicheres Reinigen und Ablaufen von Reinigungsflüssigkeiten und dergleichen zulassen.
Die Säule 71 selbst kann von dieser ausgehende Reinigungs- und Desinfektionseinrichtungen 27 aufweisen. Derartige Desinfektionseinrichtungen können aber auch mindestens oder zusätzlich am äußeren Rotationsumfang zweckmäßig stationär angeordnet sein.

In Verbindung mit der Teilaufgabenstellung zur sicheren Desinfektion einer solchen Verschlußmaschine sind vorzugsweise die empfindlichen oder problembelasteten Lagerstellen reinigungs- und/oder desinfektionsfähig ausgebildet. Zu diesem Zwecke können die Lagerstellen und Spindeln/Wellen reinigungsfähige Zuleitungen und Bohrungen aufweisen. Dabei sind die Federn, Federeinrichtungen und beweglichen Elemente ebenfalls reinigungsfähig und entsprechend offen zugänglich. Insbesondere können in den Schraubwellen 11 in Richtung Verschlußkopf verlaufende Zuführbohrungen vorgesehen sein, die beispielsweise im Hohlraum 25 enden.

## Patentansprüche

1. Vorrichtung zum Verschließen von Flaschen oder dergleichen Behälter mit Verschluß- oder Schraubkappen durch Aufschrauben mit mehreren am Umfang eines um eine vertikale Maschinenachse (VA) umlaufenden Rotors (7) gebildeten Verschließpositionen, denen die zu verschließenden Behälter an einem Behältereinlauf übergeben und die verschlossenen Behälter an einem Behälterauslauf entnommen werden, wobei jede Verschließposition einen Flaschenhalter (9), Auswerfersteuerstangen (23) und eine an einem unteren Ende mit einem Schraubkopf (12) versehene um eine Behälter- bzw. Achse (SA) drehbar gelagerte Schraubwelle (11) aufweist, die durch einen Antrieb (15) rotierend antreibbar sind, **dadurch gekennzeichnet, dass** für die Betätigung der Flaschenhalter (9) und der Auswerfersteuerstangen (23) eine gemeinsame Steuerstange (17) vorgesehen ist.

2. Vorrichtung nach Anspruch 1, **dadurch gekennzeichnet, dass** die Auswerfersteuerstange (23) bei angehobener Flasche (2) drucklos über einer Auswerfereinrichtung (21) verbleibt und mit Absenken einer die gemeinsame Steuerstange ausbildenden höhenbeweglichen Trägerstange (17) nur zum Auswerfen eines verbliebenen Schraubverschlusses (3) druckausübend auf Auswerferfinger 24 oder Teilen davon verbringbar ist.

3. Vorrichung nach Anspruch 1 oder 2, **dadurch gekennzeichnet, dass** der Flaschenhalter (9) und die Auswerferstange (23) gemeinsam von einer Steuerquelle ansteuerbar sind.

4. Vorrichtung nach einem der vorhergehenden Ansprüche, **dadurch gekennzeichnet, dass** zwischen Flaschenhalterbewegung und Auswerferstangenbewegung eine Verzögerungs- und/oder Relativbewegung vorgesehen ist.

5. Vorrichtung nach Anspruch 1, **dadurch gekennzeichnet, dass** eine die gemeinsame Steuerstange ausbildende höhenbewegliche Trägerstange (17) des (9) von den Flaschen (2) abweisend zum Zentrum des umlaufenden Rotors (7) hin innerhalb einer oberen, in Höhe der Verschließvorrichtung (6) angeordneten und einer unteren Lagerstelle höhenbeweglich geführt ist und zusätzlich die Auswerfersteuerstangen (23) für einen Auswerfer (21) für nicht verwertete und/oder nicht aus der Verschließposition entfernte Verschlüsse (3) aufweist.

6. Vorrichtung nach Anspruch 1 **dadurch gekennzeichnet, daß** die Verschlußeinrichtung mit ihrem Antrieb (15) in einer oberen Rotorplatte (16) im wesentlichen allseitig offen gelagert und in dieser oberen Rotorplatte (16) parallel zur Spindelachse (SA) das obere Ende einer Trägerstange (17) des Flaschenhaltes (9) höhenbeweglich ebenfalls im wesentlichen allseitig offen gelagert ist.

7. Vorrichtung nach einem der vorhergehenden Ansprüche, **dadurch gekennzeichnet, daß** der Rotor (7) aus einer die Rotationselemente, Medienführungen und Antriebselemente aufnehmenden zentralen Säule (71) gebildet ist, welche die nach außen im wesentlichen frei von Ein- und/oder Umbauungen ausgeführten Verschlußeinrichtungen (6) und die höhenbeweglichen Flaschenhaltes (9) sternförmig an einzelnen offenen Tragearmen oder einer leicht spülbaren Rotorplatte (16,18) aufnimmt.

8. Vorrichtung nach Anspruch 7, **dadurch gekennzeichnet, daß** die Säule (71) gegen die von ihr nach außen wegführenden Bauteile gerichtete und mitführbare Reinigungs- und Desinfektionseinrichtungen zugeordnet sind.

9. Vorrichtung nach einem der vorhergehenden Ansprüche, **dadurch gekennzeichnet, daß** mindestens oder weitere ortsfeste Reinigungs- und/oder Desinfektionseinrichtungen (27) oder Düsen im äußeren Rotationsbereich angeordnet sind.

10. Vorrichtung nach einem der vorhergehenden Ansprüche, **dadurch gekennzeichnet, daß** Lagerstellen der Schraubwellen (11) und/oder der die gemeinsame Steuerstange ausbildenden höhenbeweglichen Trägerstangen (17) reinigungs- und/oder desinfektionsfähig ausgebildet sind.

11. Vorrichtung nach Anspruch 10, **dadurch gekennzeichnet, daß** die Lagerstellen mindestens teilweise reinigungsfähige Zuwegungen und/oder Öffnungen aufweisen.

12. Vorrichtung nach einem der vorhergehenden Anspruch 10, **dadurch gekennzeichnet, daß** Spindwellen und die zwischen deren Lagerstellen gebildeten Zwischenräume Reinigungsmittelleitungen oder Zuführungen aufweisen.

13. Vorrichtung nach einem der vorhergehenden Ansprüche, **dadurch gekennzeichnet, daß** Federn (22) oder Federeinrichtungen für die höhenbeweglichen Elemente der Verschlußeinrichtung (6) für Reinigungs- und/oder Desinfektionsmittel frei zugänglich gelagert sind.

14. Vorrichtung nach Anspruch 2 order 5 **dadurch gekennzeichnet, daß** der Auswerfer (21) unter Federspannung (22) höhenbeweglich am Verschließkopf gelagert ist.

15. Vorrichtung nach einem der vorhergehenden Ansprüche, **dadurch gekennzeichnet, daß** die über eine Verschlußkappenzuführung (14) zugeführten und an einer Übergabeposition (13) bereit stehenden Verschlußkappen (3) von den sich an dieser Position vorbei bewegenden Schraubköpfen (12) jeweils aufgenommen werden, daß die Übergabeposition (13) von einer Verschlußkappenführung (28) gebildet ist, die sich über einen Winkelbereich der Drehbewegung (A) des Rotors (7) erstreckt, daß die Verschlußkappenzuführung (14) an dieser Verschlußkappenführung (28) endet, und daß jedem Schraubkopf (12) wenigstens ein sich mit diesem Schaubkopf (12) mitbewegender Mitnehmer (31) zugeordnet ist, der die jeweilige an der Übergabeposition (13) bereit stehende Verschlußkappe (3) zumindest so lange entlang einer ansteigenden Ebene der Verschlußkappenführung (28) mitführt, bis diese in dem jeweiligen Schraubkopf (12) eingeschoben und von diesem aufgenommen ist.

16. Vorrichtung nach einem der vorhergehenden Ansprüche, **dadurch gekennzeichnet, daß** jeder Schraubkopf (12) ein Hohlraum (25) zur Aufnahme einer Verschlußkappe (3) aufweist, daß dieser (25) eine Anlage- und Klemmfläche für die jeweilige Verschlußkappe (3) bildet, und daß der Schraubkopf im Bereich der Anlage- bzw. Klemmfläche elastisch ausgebildet ist.

17. Vorrichtung nach Anspruch 15 **dadurch gekennzeichnet, daß** die Übergabeposition (13) von einer Verschlußkappenführung (28) gebildet ist, die sich über einen Winkelbereich der Drehbewegung (A) des Rotors (7) erstreckt, daß die Verschlußkappenzuführung (14) an dieser Verschlußkappenführung (28) endet, und die Zuführebene der Verschlußkappen tiefer als die endgültige untere Aufnahmeebene ausgeführt ist.

## Claims

1. Apparatus for closing bottles or similar containers with closing caps or screw-type caps by means of screw-connection with a plurality of closing positions formed at the circumference of a rotor (7) rotating about a vertical machine axis (VA), the containers to be closed being transferred to said closing positions at a container inlet and the closed containers being removed from said closing positions at a container outlet, wherein each closing position includes a bottle holder (9), ejector control rods (23) and a screwing shaft (11), which is provided with a screwing head (12) at a bottom end and is mounted so as to rotate about a container axis or respectively axis (SA), the said screwing shaft being driveable in a rotating manner by a driving means (15), **characterised in that** a common control rod (17) is provided for the actuation of the bottle holder (9) and the ejector control rods (23).

2. Apparatus according to claim 1, **characterised in that** when the bottle (2) is raised, the ejector control rod (23) remains pressureless above an ejector device (21) and with the lowering of a vertically adjustable carrier rod (17), which is in the form of the common control rod, is moveable in a manner exerting pressure to ejector fingers (24) or parts thereof only to eject a remaining screw-type closure (3).

3. Apparatus according to claim 1 or 2, **characterised in that** the bottle holder (9) and the ejector rod (23) are controllable in common by a control source.

4. Apparatus according to one of the preceding claims, **characterised in that** a delay and/or relative movement is provided between bottle holder movement and ejector rod movement.

5. Apparatus according to claim 1, **characterised in that** a vertically adjustable carrier rod (17) of the bottler holder (9), said adjustable carrier rod being in the form of the common control rod, is guided, pointing away from the bottles (2) towards the centre of the circulating rotor (7), so as to be vertically adjustable within an upper bearing position, mounted at the level of the closing apparatus (6), and a lower bearing position and in addition includes the ejector control rods (23) for an ejector (21) for closures (3) that are not utilised and/or not removed from the closing position.

6. Apparatus according to claim 1, **characterised in that** the closing device is mounted with its driving means (15) in an upper rotor plate (16) substantially open on all sides and in this upper rotor plate (16,) parallel to the spindle axis (SA), the upper end of a vertically adjustable carrier rod (17) of the bottle holder (9), said carrier rod being in the form of the common control rod, is mounted so as to be vertically adjustable and is also substantially open on all sides.

7. Apparatus according to one of the preceding claims, **characterised in that** the rotor (7) is formed by a central column (7) that accommodates the rotating members, media guiding means and driving members, which column accommodates the closing devices (6), which are configured so as to be substantially free of any components and/or enclosures towards the outside, and the vertically adjustable bottle holders (9) in the shape of a star on individual open support arms or an easily flushable rotor plate (16, 18).

8. Apparatus according to claim 7, **characterised in that** the entrainable cleaning and disinfecting devices, which are directed with the components leading away from the said column towards the outside, are associated with the column.

9. Apparatus according to one of the preceding claims, **characterised in that** at least or additional stationary cleaning and/or disinfecting devices (27) or nozzles are disposed in the outer rotation region.

10. Apparatus according to one of the preceding claims, **characterised in that** bearing positions of the screwing shafts (11) and/or the vertically adjustable carrier rods (17), which are in the form of the common control rod, are able to be cleaned and/or disinfected.

11. Apparatus according to claim 10, **characterised in that** the bearing positions include supply paths and/or openings that can be cleaned at least partially.

12. Apparatus according to one of the preceding claims, **characterised in that** spindle shafts and the intermediate spaces formed between their bearing positions include lines for cleaning means or supplying means.

13. Apparatus according to one of the preceding claims, **characterised in that** springs (22) or spring devices for the vertically adjustable members of the closing device (6) are mounted so as to be freely accessible for cleaning and/or disinfecting means.

14. Apparatus according to claim 2 or 5, **characterised in that** the ejector (21) is mounted under spring tension (22) on the closing head so as to be vertically adjustable.

15. Apparatus according to one of the preceding claims, **characterised in that** the closing caps (3), supplied via a closing cap supplying means (14) and standing ready at a transfer position (13), are each picked up by the screwing heads (12), which are moved past this position, **in that** the transfer position (13) is formed by a closing cap guiding means (28), which extends over an angular region of the rotary movement (A) of the rotor (7), **in that** the closing cap supplying means (14) ends at this closing cap guiding means (28), and **in that** each screwing head (12) has associated therewith at least one entrainment means (31), which is entrained with this screwing head (12) and entrains the respective closing cap (3) standing ready at the transfer position (13) along an ascending plane of the closing cap guiding means (28) at least until it is inserted in the respective screwing head (12) and accommodated by the said screwing head.

16. Apparatus according to one of the preceding claims, **characterised in that** each screwing head (12) includes a hollow space (25) for the accommodation of the closing cap (3), **in that** a locating and clamping face is formed for the respective closing cap (3) by this hollow space (25), and **in that** the screwing head is resilient in the region of the locating or respectively clamping face.

17. Apparatus according to claim 15, **characterised in that** the transfer position (13) is formed by a closing cap guiding means (28), which extends over an angular region of the rotary movement (A) of the rotor (7), **in that** the closing cap supplying means (14) ends at this closing cap guiding means (28) and the supply plane of the closing cap is deeper than the final picking-up plane.

## Revendications

1. Dispositif destiné à fermer des bouteilles ou récipients similaires avec des capsules de fermeture ou capsule vissée à poser par vissage, comportant plusieurs postes de fermeture, qui sont formés sur le pourtour d'un rotor (7) tournant autour d'un axe vertical (VA) de la machine et vers lesquels les récipients à fermer sont transférés dans un poste d'admission de récipients, et les récipients fermés sont prélevés dans un poste de sortie de récipients, chaque poste de fermeture comportant un porte-bouteille (9), des tiges d'éjection (23) et une broche de vissage (11), dont une extrémité inférieure est munie d'une tête de vissage (12) et qui est montée rotative autour d'un axe du récipient (SA), lesquels peuvent être entraînés en rotation par un mécanisme d'entraînement (15), **caractérisé en ce qu'**il est prévu une tige de commande (17) commune pour actionner le porte-bouteille (9) et la tige d'éjection (23).

2. Dispositif selon la revendication 1, **caractérisé en ce que** la tige d'éjection (23), lorsqu'une bouteille (2) est en position relevée, reste au-dessus d'un dispositif d'éjection (21) sans exercer de pression et, lorsqu'une tige de support (17), mobile en hauteur et constituant la tige de commande, est abaissée, ladite tige d'éjection peut être amenée en exerçant une pression sur des doigts d'éjection (24) ou des éléments de ceux-ci uniquement pour éjecter une capsule de fermeture (3) restée maintenue.

3. Dispositif selon la revendication 1 ou 2, **caractérisé en ce que** le porte-bouteille (9) et la tige d'éjection (23) peuvent être actionnés conjointement par une source de commande.

4. Dispositif selon l'une quelconque des revendications précédentes, **caractérisé en ce qu'**il est prévu un mouvement de décélération et/ou un mouvement relatif entre le mouvement du porte-bouteille et le mouvement de la tige d'éjection.

5. Dispositif selon la revendication 1, **caractérisé en ce qu'**une tige de support (17) du porte-bouteille (9), laquelle est mobile en hauteur et constitue la tige de commande, est montée de manière mobile en hauteur, pour s'écarter des bouteilles (2) vers le centre du rotor (7) rotatif, entre une zone d'appui supérieure, située à hauteur du dispositif de fermeture (6), et une zone d'appui inférieure, et comporte en plus les tiges d'éjection (23) d'un dispositif d'éjection (21) pour les capsules de fermeture (3) non utilisées et/ou non retirées hors du poste de fermeture.

6. Dispositif selon la revendication 1, **caractérisé en ce que** l'unité de fermeture, sensiblement ouverte de toutes parts, est montée avec son mécanisme d'entraînement (15) dans une plaque supérieure (16) du rotor et l'extrémité supérieure d'une tige de support (17) du porte-bouteille (9) est montée également sensiblement ouverte de toutes parts et mobile en hauteur dans ladite plaque supérieure (16) du rotor parallèlement à l'axe de la broche (SA).

7. Dispositif selon l'une quelconque des revendications précédentes, **caractérisé en ce que** le rotor (7) est formé par une colonne centrale (71), qui reçoit les éléments rotatifs, les conduits de fluide et les éléments d'entraînement et qui reçoit les unités de fermeture (6), réalisées vers l'extérieur sensiblement sans élément intégré ou élément périphérique, et les porte-bouteille (9), mobiles en hauteur et disposés en forme d'étoile sur des bras de support individuels ouverts ou sur une plaque de rotor (16, 18) facile à laver.

8. Dispositif selon la revendication 7, **caractérisé en ce que** la colonne (71) est associée à des unités de nettoyage et de désinfection, qui sont dirigées vers les éléments orientés en s'écartant de ladite colonne vers l'extérieur et aptes à être entraînées par celle-ci.

9. Dispositif selon l'une quelconque des revendications précédentes, **caractérisé en ce qu'**au moins une ou des unités de nettoyage et/ou de désinfection (27) ou buses supplémentaires localement fixes sont agencées dans la zone de rotation extérieure.

10. Dispositif selon l'une quelconque des revendications précédentes, **caractérisé en ce que** les zones d'appui, formant la tige de commande commune, de la broche de vissage (11) et/ou des tiges de support (17) mobiles en hauteur sont conçues de manière apte à être nettoyées et/ou désinfectées.

11. Dispositif selon la revendication 10, **caractérisé en ce que** les zones d'appui comportent des accès et/ou orifices au moins partiellement aptes à être nettoyés.

12. Dispositif selon l'une quelconque des revendications précédentes, **caractérisé en ce que** la broche et les intervalles formés entre les zones d'appui de celle-ci comportent des conduites ou tubulures d'admission pour produit de nettoyage.

13. Dispositif selon l'une quelconque des revendications précédentes, **caractérisé en ce que** des ressorts (22) ou des systèmes de ressorts pour les éléments mobiles en hauteur de l'unité de fermeture (6) sont montés de manière librement accessible pour le produit de nettoyage et/ou de désinfection.

14. Dispositif selon la revendication 2 ou 5, **caractérisé en ce que** le dispositif d'éjection (21) est monté sous précontrainte d'un ressort (22) de manière mobile en hauteur sur la tête de fermeture.

15. Dispositif selon l'une quelconque des revendications précédentes, **caractérisé en ce que** les capsules de fermeture (3), acheminées par l'intermédiaire d'une tubulure d'admission de capsules (14) et en attente dans un poste de transfert (13), sont reçues respectivement par les têtes de vissage (12) qui se déplacent le long de ce poste, **en ce que** le poste de transfert (13) est formé par un conduit de guidage de capsules (28) qui s'étend sur une zone angulaire du mouvement de rotation (A) du rotor (7), **en ce que** la tubulure d'admission de capsules (14) se termine au niveau de ce conduit de guidage de capsules (14), et **en ce qu'**à chaque tête de vissage (12) est associé au moins un taquet d'entraînement (31), qui se déplace conjointement avec ladite tête de vissage (12) et par lequel chaque capsule de fermeture (3), en attente dans le poste de transfert (13), est entraînée suivant un plan ascendant du conduit de guidage de capsule (28) jusqu'à ce que ce dernier soit inséré dans la tête de vissage (12) correspondante et reçu par celle-ci.

16. Dispositif selon l'une quelconque des revendications précédentes, **caractérisé en ce que** chaque tête de vissage (12) comporte une cavité (25) destinée à recevoir une capsule de fermeture (3), **en ce que** ladite cavité (25) forme une surface d'appui et de serrage pour la capsule de fermeture (3) concernée et **en ce que** la tête de vissage est réalisée de manière flexible dans la zone d'appui et de serrage.

17. Dispositif selon la revendication 15, **caractérisé en ce que** le poste de transfert (13) est formé par un conduit de guidage de capsules (28), qui s'étend sur une zone angulaire du mouvement de rotation (A) du rotor (7), **en ce que** la tubulure d'admission de capsules (14) se termine au niveau de ce conduit de guidage de capsules (28), et **en ce que** le plan d'admission des capsules de fermeture est réalisé plus bas que le plan de réception inférieur définitif.
